# EUROPÄISCHE PATENTSCHRIFT

(11) **EP 0 705 723 B1**
(45) Veröffentlichungstag und Bekanntmachung des Hinweises auf die Patenterteilung: **04.02.1998**
(21) Anmeldenummer: 92909942.2
(22) Anmeldetag: 25.03.1992
(51) Int. Cl.: F41A 3/36, F41A 3/40

(54) **VERRIEGELUNGSEINRICHTUNG EINER SCHÜTZENWAFFE ODER EINES ARTILLERIEGESCHÜTZES**
LOCKING DEVICE FOR SMALL OR ORDNANCE ARM
DISPOSITIF DE VERROUILLAGE POUR ARME LEGERE OU PIECE D'ARTILLERIE

(43) Veröffentlichungstag der Anmeldung: 10.04.1996
(73) Patentinhaber: BARYSHEV, Anatoly Filippovich, Moscow 113525 (RU)
(72) Erfinder: BARYSHEV, Anatoly Filippovich, Moscow 113525 (RU)
(74) Vertreter: Finck, Dieter, Dr.Ing.
(86) Internationale Anmeldenummer: RU9200061
(87) Internationale Veröffentlichungsnummer: WO9324802

(56) Entgegenhaltungen:
- GB-A- 626 502
- SU-A- 651 191
- US-A- 1 366 863
- US-A- 2 353 118
- US-A- 2 637 247
- US-A- 3 566 745
- US-A- 3 930 433
- US-A- 3 938 422
- US-A- 3 998 126
- Schiessvorschriften,Militärverlag des Ministeriums der Verteidigung der UdSSR,Moskau 1973 S.132,133
- Teile von Schützenwaffen, Zweites Buch, Redaktion A.A. Blagonrawow, Verlag OBORONGIS NKAP, Moskau 1946, S.762
- Blagonravov A.A., "Osnovaniya proektiroveniya avtomaticheskogo oruzhiya", 1940, Gosuolarstvennoe izdatelstvo oboronnoi promyshlennosti, (Moscow), pages 28, 115-125.

## Beschreibung

### Technisches Gebiet

Die vorliegende Erfindung bezieht sich auf Schützenwaffen und Artilleriegeschütze und betrifft deren Baugruppen, insbesondere Verriegelungseinrichtungen einer Schützenwaffe oder eines Artilleriegeschützes.

### Zugrundeliegender Stand der Technik

Derzeitige Schützenwaffen und Artilleriegeschütze kennzeichnen sich beim Schiessen durch einen starken Rückschlag, der bei der Dauerfeuergebung zu einer niedrigen Trefferdichte (Treffgenauigkeit) führt. Die Hauptbaugruppe, die den Rückschlag beim Schiessen und die Trefferdichte bei der Dauerfeuergebung beeinflusst, ist die Verriegelungseinrichtung einer Schützenwaffe und eines Artilleriegeschützes.

Die verwendeten Verriegelungseinrichtungen gewährleisten beim Verriegeln des Laufes bzw. des Rohres eine starre Verbindung eines der Hauptelemente-des Verschlusses - mit anderen Baugruppen, was beim Schiessen zu einem Rückschlag führt, welcher gegen die Schulter des Schützen gerichtet ist.

Somit ist für eine teilweise Beseitigung des Rückschlags die Vervollkommnung der Konstruktionen von Verriegelungseinrichtungen eine sehr wichtige Aufgabe.

So ist eine Verriegelungseinrichtung weit bakannt, die in der Maschinenpistole Kalaschnikow ("Schiessvorschriften", Verlag Voennoe izdatelstvo Ministerstva oborony SSSR (Moskau), 1973, S.152) verwendet wird, enthaltend einen im Schlossgehäuse vor dem Lauf montierbaren Verschlussrahmen mit einer mit dem Gaskolben verbundenen Stange und einen im Verschlussrahmen hin- und herbewegbaren und in bezug auf die Laufachse drehbaren Schiebeverschluss.

Im Verschlussrahmen ist ein figureller Ausschnitt und im Schiebeverschluss ein entsprechender Vorsprung vorhanden, welche zum Zusammenwirken des Verschlussrahmens mit den Schiebeverschluss sowohl beim Entriegeln des Laufes als auch bei dessen Verriegeln bestimmt sind. Ausserdem sind am Schiebeverschluss zwei Verriegelungsanschläge vorgesehen, die zur Zusammenwirkung mit dem Schlossgehäuse beim Entriegeln und Verriegeln des Laufes dienen.

Im Augenblick des Abschusses, der von der Bildung von Pulvergasen unter hohem Druck begleitet wird, drückt ein in die Gaskammer gelangender Teil der Pulvergase auf den Gaskolben und versetzt den Verschlussrahmen über die Stange in Bewegung.

Bei der Bewegung in die hinterste Stellung dreht der Verschlussrahmen den Verschluss und bringt die Verriegelungsanschläge desselben mit dem Schlossgehäuse ausser Eingriff, wodurch das Entriegeln des Laufes sichergestellt wird.

Nachdem der Verschlussrahmen mit den Verschluss die hinterste Stellung erreicht haben, führt eine Rückholfeder die beiden nach vorn zurück, und das Verriegeln des Laufes findet in der umgekehrten Reihenfolge statt.

Wie zu erkennen ist, erfolgt bein Verriegeln des Laufes eine starre Verbindung zwischen Verschluss und Schlossgehäuse. Dabei wird im Augenblick des Abschusses die Schussenergie über das Schlossgehäuse und den mit diesem in Verbindung stehenden Kolben zum Schützen übertragen, wodurch eine Änderung der Lage der Waffe und eine Verschiebung der Visierlinie hervorgerufen werden, was zu einer niedrigen Trefferdichte beim Schiessen führt.

Ebenfalls weit bekannt ist eine den nächstliegenden Stand der Technik bildende Verriegelungseinrichtung einer Schützenwaffe oder eines Artilleriegeschützes ("Teile von Schützenwaffen" unter Redaktion von A.A.Blagonravov, Verlag Oborongiz NKAP, (Moskau), 1946, S. 762), einbaubar im Schlossgehäuse vor dem Lauf der Schützenwaffe und enthaltend einen Verschlussrahmen mit einem in ihm parallel zur Laufachse ausgeführten Kanal, in dem eine Rückholfeder untergebracht ist, und einen mit der Anlagefläche dem Lauf zugewandten Schiebeverschluss, welche eine fixierte Stellung beim Verriegeln des Laufes haben und hin- und hergehende Bewegungen längs der Achse des Laufes beim Entriegeln desselben vollführen, einen Schlagbolzen, der einen Schlagteil besitzt und im Kanal des Schiebeverschlusses aufgenommen ist, und einen Hülsenauszieher.

An den einander zugewandten Oberflächen des Verschlussrahmens und des Schiebeverschlusses sind jeweils ein geneigter Vorsprung und eine geneigte Nut ausgeführt.

Ebenso wie bei der vorstehend beschriebenen Verriegelungseinrichtung ist in dieser Konstruktion eine Stange vorgeschen, die zur Verbindung mit dem Gaskolben bestimmt ist.

Nach der Abgabe eines Schusses bewegt sich der durch die Stange angetriebene Verschlussrahmen in Richtung der hinteren Endstellung und tritt mit seinem geneigten Vorsprung mit der entsprechenden Naut im Schiebeverschluss in Eingriff, erfasst und hebt ihn an, wodurch der Schiebeverschluss mit dem Schlossgehäuse ausser Eingriff gebracht wird.

Bei Erreichen der hinteren Endstellung kehren der Verschlussrahmen und der Schiebeverschluss unter der Wirkung der Rückholfeder in die Ausgangslage zurück, und das Verriegeln des Laufes geschieht in der umgekehrten Reihenfolge.

Ebenso wie bei der Verriegelungseinrichtung der Kalaschnikow-Maschinenpistole kommt in der bekannten Verriegelungseinrichtung eine starre Verbindung zwischen dem Schiebeverschluss und dem Schlossgehäuse beim Verriegeln des Laufes zustande, was beim Entriegeln des Laufes zu einem starken Rückschlag gegen die Schulter des Schützen und zur Verschiebung der Visierlinie führt.

Insgesamt wird bei Verwendung dieser Verriegelungseinrichtung die Trefferdichte und die Wirksamkeit der Feuerführung herabgesetzt.

### Offenbarung der Erfindung

Der Erfindung liegt die Aufgabe zugrunde, eine Verriegelungseinrichtung einer Schützenwaffe oder eines Artilleriegeschützes zu entwickeln, in der durch Anwendung neuer Elemente und einer neuen Verbindung dieser Elemente mit dem Verschlussrahmen es möglich wird, einen Teil der Schussenergie durch die Verriegelungseinrichtung selbst auszugleichen, was den Rückschlag vermindern und die Trefferdichte erhöhen würde, wodurch die Schusswirkung steigt.

Diese Aufgabe wird durch eine Verriegelungseinrichtung mit den Merkmalen des Patentanspruchs 1 gelöst.

Vorteilhafte Weiterbildungen der erfindungsgemäßen Verriegelungseinrichtung sind Gegenstand der Patentansprüche 2 bis 14.

Die erfindungsgemäss vorgeschlagene Verriegelungseinrichtung gestattet es, dank dem in ihr vorhandenen Schussenergie-Ausgleicher, der den Hauptteil der Energie der Pulvergase vernichtet, den Rückschlag bedeutend zu vermindern und die Trefferdichte bei der Feuerführung zu erhöhen, was den modernen Anforderungen an die Feuerwirkung entspricht.

Die Konstruktion der Verriegelungseinrichtung ist eine solche, dass diese sowohl in leichten Schützenwaffen als auch in Artilleriegeschützen verwendet werden kann, wobei sie sich nur durch ihre Abmessungen unterscheidet.

Der Einsatz der erfindungsgemässen Verriegelungseinrichtung; in Artilleriegeschützen gewährleistet eine zuverlässige Verriegelung des Laufes ohne Verwendung zusätzlicher massiver Bauteile, wie sie üblicherweise in Artilleriegeschützen für diesen Zweck benutzt werden, was es erlaubt, das Gewicht wesentlich zu vermindern und die Artilleriegeschütze an die Handwaffenarten heranzubringen.

Die Herstellung der erfindungsgemässen Verriegelungseinrichtung erfordert keine speziellen Ausrüstungen und keine Anwendung von teuren Materialien, was derartige Verriegelungseinrichtungen hochfertigungsgerecht macht.

### Kurze Beschreibung der Zeichnungen

Im folgenden wird die vorliegende Erfindung durch Beschreibung konkreter Ausführungsvarianten derselben und beigefügte Zeichnungen erläutert, in denen es zeigt:
Fig. 1 eine Verriegelungseinrichtung einer Schützenwaffe oder eines Artilleriegeschützes mit einem im Schussenergie-Ausgleicher ausgeführten Vorsprung in der Stellung der Verriegelung des Laufes (teilweiser Längsschnitt durch die Laufachse) gemäss der Erfindung;
Fig. 2 dasselbe wie in Fig. 1 in der Stellung der Entriegelung des Laufes (mit teilweisem Ausbruch am Schussenergie-Ausgleicher), gemäss der Erfindung;
Fig. 3 einen Schussenergie-Ausgleicher, Ansicht in Pfeilrichtung A von Fig. 1, gemäss der Erfindung;
Fig. 4 einen Schliesshebel, Ansicht in Pfeilrichtung B von Fig. 1, gemäss der Erfindung;
Fig. 5 einen Schiebeverschluss mit einer darin eingearbeiteten Nut, gemäss der Erfindung;
Fig. 6 dasselbe wie in Fig. 1, mit einem L-förmigen Vorsprung am Schussenergie-Ausgleicher und mit einer Stange im Verschlussrahmen, gemäss der Erfindung;
Fig. 7 dasselbe wie in Fig. 6 in der Stellung der Entriegelung des Laufes, gemäss der Erfindung;
Fig. 8 dasselbe wie in Fig. 6 mit einem T-förmigen Vorsprung am Schiebeverschluss, gemäss der Erfindung;
Fig. 9 dasselbe wie in Fig. 8 in der Stellung der Entriegelung des Laufes, gemäss der Erfindung;
Fig. 10 einen Schiebeverschluss, Ansicht in Pfeilrichtung C von Fig. 8, gemäss der Erfindung;
Fig. 11 einen Schussenergie-Ausgleicher, der eine T-förmige Nut besitzt, Ansicht in Pfeilrichtung C von Fig. 8, gemäss der Erfindung;
Fig. 12 dasselbe wie in Fig. 11, Ansicht in Pfeilrichtung D von Fig. 8, gemäss der Erfindung;
Fig. 13 eine andere Ausführungsvariante des Schliesshebels, Ansicht in Pfeilrichtung B von Fig. 8, gemäss der Erfindung;
Fig. 14 eine Baugruppe der Verbindung eines zusammengesetzten Schliesshebels mit dem Verschlussrahmen und dem Schiebeverschluss (teilweiser Längsschnitt durch die Laufachse), gemäss der Erfindung;
Fig. 15 dasselbe wie in Fig. 14 in der Stellung der Entriegelung des Laufes, gemäss der Erfindung;
Fig. 16 einen zusammengesetzten Schliesshebel, Ansicht in Pfeilrichtung F von Fig. 14, gemäss der Erfindung;
Fig. 17 einen Schiebeverschluss mit zwei Nuten, Ansicht in Pfeilrichtung G von Fig. 14, gemäss der Erfindung.

### Beste Ausführungsform der Erfindung

Die Verriegelungseinrichtung einer Schützenwaffe oder eines Artilleriegeschützes wird in einem Schlossgehäuse 1 (Fig. 1) vor dem Lauf 2 der Waffe eingebaut und enthält einen Verschlussrahmen 3 mit einem in ihm parallel zur Achse 4 des Laufes 2 ausgeführten Kanal 5, in dem eine Rückholfeder 6 untergebracht ist, deren ein Ende im Verschlussrahmen 3 und das andere im Schlossgehäuse 1 befestigt ist (dies ist in der Zeichnung nicht gezeigt).

Die Verriegelungseinrichtung schliesst einen Schiebeverschluss 7, der eine dem Lauf 2 zugewandte Anlagefläche 8 besitzt, und einen Schussenergie-Ausgleicher 9 ein, welcher mit dem Schiebeverschluss 7 auf der Seite seiner Anlagefläche 8 beweglich verbunden ist.

Der Schussenergie-Ausgleicher 9 ist so angeordnet, dass beim Verriegeln des Laufes 2 eine Überdeckung seines Inneren und beim Entriegeln des Laufes 2 Winkelverschiebungen in einer durch die Achse 4 des Kanals 2 und die Achse 10 des Kanals 5 im Verschlussrahmen 3 verlaufenden Ebene erfolgen, welche die Übertragung der ausgeglichenen Schussenergie zum Verschlussrahmen 3 in einem dem Lauf 2 zugekehrten Abschnitt 11 gewährleisten.

Die Verriegelungseinrichtung enthält auch einen Schliesshebel 12, in dem gleichachsig mit dem Kanal 5 im Verschlussrahmen 3 ein Kanal 13 zum freien Durchgang der Rückholfeder 6 ausgeführt ist. Der Schliesshebel 12 ist über den einen Arm 14 mit dem Verschlussrahmen 3 auf der zum Lauf 2 entgegengesetzten Seite beweglich verbunden und ist in einer durch die Achse 4 des Laufes 2 und die Achse 10 des Kanals 5 im Verschlussrahmen 3 verlaufenden Ebene schwenkbar. In der hier beschriebenen Variante ist der Arm 14 des Hebels 12 in einer (in der Zeichnung nicht gezeigten) Grundbohrung angeordnet, die im Verschlussrahmen 3 ausgeführt ist.

Die Verriegelungseinrichtung schliesst auch einen Schlagbolzen 15 ein, dessen Hauptteil sich in einem im Schiebeverschluss 7 ausgeführten Kanal befindet, während der Schlagteil 16 in einen im Schussenergie-Ausgleicher 9 ausgeführten Kanal aufgenommen ist.

Dabei liegt der Kanal im Schussenergie-Ausgleicher 9 gleichachsig mit dem Kanal im Schiebeverschluss 7 in der Stellung der Verriegelung des Laufes 2.

In Fig. 1 ist die Verriegelungseinrichtung im Augenblick der Verriegelung des Laufes 2 dargestellt, wo in diesem eine Hülse 17 mit Patrone untergebracht und die Waffe schussfertig ist. Zur Aufnahme des Bodens der Hülse 17 ist im Schussenergie-Ausgleicher 9 eine Ausnehmung vorgesehen, die so angebracht ist, dass ihr Mittelpunkt mit der Achse 4 des Laufes 2 in der Stellung der Verriegelung des Laufes 2 übereinstimmt.

In dieser Stellung wirkt der zweite Arm 18 des Schliesshebels 12 mit einem Verriegelungsanschlag 19 zusammen, der im Schlossgehäuse 1 befestigt ist.

An den Seitenwänden des Schiebeverschlusses 7 sind Längsnuten 20 gleichbleibender Höhe und an den Längsseitenwänden des Schussenergie-Ausgleichers 9 Längsnuten 21 veränderlicher Höhe eingearbeitet, die von dem zum Lauf 2 gekehrten Teil aus zu dem zum Schiebeverschluss 7 gekehrten Teil hin zunimmt. Die Nuten 20, 21 sind zum Anordnen des Schiebeverschlusses 7 und des Schussenergie-Ausgleichers 9 im Schlossgehäuse 1 mit Möglichkeit einer hin- und hergehenden Bewegung bestimmt.

An der Seitenwand des Verschlussrahmens 3 ist ein Spanngriff 22 angebracht.

Der Schussenergie-Ausgleicher 9 stellt einen Körper dar, der eine dem Lauf 2 zugekehrte erste Stirnwand 23 und eine entgegengesetzte zweite Stirnwand 24 besitzt, deren zumindest mit der Anlagefläche 8 des Schiebeverschlusses 7 zusammenwirkender Abschnitt und die erste Stirnwand 23 senkrecht zur Achse 4 des Laufes 2 in der Stellung seiner Verriegelung angeordnet sind. Dabei bildet sich zwischen der Stirnwand 24 des Schussenergie-Ausgleichers 9 und der Anlagefläche 8 des Schliebeverschlusses 7 ein spitzer Winkel α, innderhalb dessen der Schussenergie-Ausgleicher 9 die Möglichkeit zur Ausführung von Winkelverschiebungen beim Entriegeln des Laufes 2 hat.

Der Schußenergie-Ausgleicher 9 besitzt auch zwei Querseitenwände, wobei an einer von denen eine Nase (31) für die Patronenzufuhr ausgebildet ist.

Zur beweglichen Verbindung des Schussenergie-Ausgleichers 9 mit dem Schiebeverschluss 7 ist an der Stirnwand 24 des Schussenergie-Ausgleichers 9 ein Vorsprung 25 vorgesehen, bei dem die Form seiner Längsseitenwände mit der Form der Längsseitenwände des Schußenergie-Ausgleichers in diesem Bereich übereinstimmt.

In der hier beschriebenen Variante ist der Vorsprung 25 zylindrisch ausgebildet, wobei im Schiebeverschluss 7 auf der Seite seiner Anlagefläche 8 eine Nut 26 eingearbeitet ist, deren Form zur Form des Vorsprungskomplementär ist. Der Vorsprung 2 ist unter Belassung eines Spaltes in der Nut 26 aufgenommen, der eine Verdichung des Vorsprungs 25 ermöglicht.

Zum zuverlässigen Zusammenwirken des Schussenergie-Ausgleichers 9 mit dem Verschlussrahmen 3 beim Entriegeln des Laufes 2 ist ein Abschnitt der Stirnwand 24 des Schussenergie-Ausgleichers 9 oder der Abschnitt 11 des Verschlussrahmens 3 flach und der gegenüberliegende Abschnitt im wesentlichen sphärisch ausgebildet. In der hier beschriebenen Variante ist die ganze Stirnwand 24 flach und der Abschnitt 11 des Verschlussrahmens 3 sphärisch ausgebildet.

In Fig. 2 ist die gegenseitige Anordnung der Baugruppen der Verriegelungseinrichtung beim Entriegeln des Laufes 2 gezeigt. Dabei nimmt der Schussenergie-Ausgleicher 9 eine Stellung ein, bei der die Stirnwand 24 zur Anlagefläche 8 des Schiebeverschlusses 7 parallel ist, dass heisst, der Schussenergie-Ausgleicher 9 nimmt die zweite Endstellung nach der Schwenkung in bezug auf den Schiebeverschluss 7 ein.

In dieser Stellung wirkt der zweite Arm 18 des Schliesshebels 12 mit dem Schiebeverschluss 7 auf der zur Anlagefläche 8 entgegengesetzten Seite zusammen.

Im Schussenergie-Ausgleicher 9 ist ein Kanal ausgeführt, der unter einem Winkel zum Kanal zur Aufnahme des Schlagbolzens 15 liegt und in dem ein Hülsenauszieher 27 untergebracht ist.

Dabei ist auf der Seite der Stirnwand 23 im Schussenergie-Ausgleicher 9 eine Ausnehmung 28 (Fig. 3) zur Aufnahme des Bodens der Hülse 17 (Fig. 1) vorgesehen, die so angeordnet ist, dass ihr Mittelpunkt mit der Achse 4 des Laufes 2 in der Stellung seiner Verriegelung übereinstimmt.

Die Austrittsöffnung 29 (Fig. 3) des Kanals zur Unterbringung des Hülsenausziehers 27 (Fig. 2) ist an der Stirnwand 23 so angebracht, dass der Mittelpunkt der Öffnung ausserhalb der Ausnehmung 28 (Fig. 3) liegt.

Im Schussenergie-Ausgleicher 9 ist ein Schlitz 30 für den Ausstosser für beschossene Hülsen und eine an den Schlitz 30 angrenzende Patronenzuführungs-Nase 31 vorgesehen.

Der in Fig. 4 dargestellte Schliesshebel 12 besitzt den zylindrischen Arm 14 und den keilförmigen Arm 18 mit an jeder Stirnseite desselben ausgebildeten zylindrischen Ansätzen 32. Der Kanal 13 im Schliesshebel 12 ist so ausgeführt, dass ein freier Durchgang der Rückholfeder 6 (Fig. 1, 2) bei der Schwenkung des Schliesshebels 12 sichergestellt wird. In der hier beschriebenen Variante weist der Kanal 13 sich erweiternde Abschnitte am Ein-und Austritt auf, welche die Rückholfeder 6 gegen Schiefstellung und Verklemmung sichern.

Zur Zusammenwirkung des keilförmigen Armes 18 des Schliesshebels 12 mit dem Schiebeverschluss 7 beim Entriegeln des Laufes 2 ist im Schiebeverschluss 7 eine Nut 33 (Fig. 5) eingearbeitet, die einen zylindrischen und einen flachen Abschnitt aufweist, d.h. die Form der Nut 33 entspricht der Form des keilförmigen Armes 18 (Fig. 4) des Schliesshebels 12.

Zur Verbindung des Schiebeverschlusses 7 mit dem Verschlussrahmen 3 (Fig. 1, 2) sind im Schiebeverschluss 7 Längsnuten 34 (Fig. 5) eingearbeitet.

Die Konstruktion der vorbeschriebenen Verriegelungseinrichtung ist für die Verwendung in Artilleriegeschützen -leichten automatischen Panzerbüchsen, grosskalibrigen Handmaschinengewehren und Maschinenkanonen - besonders bezeichnend.

Die nachfolgend beschriebenen Ausführungsvarianten der erfindungsgemässen Verriegelungseinrichtung können bei Schützenwaffen mit grossem Erfolgangewendet werden, wo üblicherweise die Verwendung eines Gaskolbens vorgesehen ist, der mit dem Verschlussrahmen verbunden ist und die Energie der Pulvergase ausnutzt.

Zur Verbindung des Verschlussrahmens 3 mit dem (in der Zeichnung nicht gezeigten) Gaskolben ist der Verschlussrahmen 3 mit einer Stange 35 (Fig. 6) versehen, die mit ihm starr verbunden ist und gleichachsig mit dem Kanal 5 auf der Seite des Laufes 2 angeordnet ist.

In der hier beschriebenen Variante ist an der Stirnwand 24 des Schussenergie-Ausgleichers 9 ein L-förmiger Vorsprung 36 ausgebildet, während im Schiebeverschluss 7 eine L-förmige Nut 37 eingearbeitet ist, in welcher der Vorsprung 36 unter Belassung eines Spaltes untergebracht ist. Eine solche Ausführung des Vorsprungs 36 und der Nut 37 gewährleistet ebenfalls eine bewegliche Verbindung des Schussenergie-Ausgleichers 9 mit dem Schiebeverschluss 7, und die Anordnung der Stirnwand 24 unter einem Winkel zur Anlagefläche 8 in der Stellung der Verriegelung des Laufes 2 ermöglicht Winkelverschiebungen des Schussenergie-Ausgleichers 9 beim Entriegeln des Laufes 2.

Bei Vorhandensein der Stange 35 ist im SchussenergieAusgleicher 9 ein Kanal 38 ausgeführt, der mit dem Kanal 5 im Verschlussrahmen 3 gleichachsig liegt und eine freie Verschiebung der Stange 35 bei der Bewegung des Verschlussrahmens 3 ermöglicht.

Fig. 7 veranschaulicht die Stellung der Baugruppen der Verriegelungseinrichtung beim Entriegeln des Laufes 2. Dabei ist der Schussenergie-Ausgleicher 9 ähnlich der in Fig. 2 abgebildeten Stellung angeordnet.

In Fig. 8 ist eine weitere Variante der Verriegelungseinrichtung dargestellt, die im Grunde ähnlich wie in Fig. 1,6 gezeichnet ausgeführt ist. Der Unterschied besteht darin, dass im Schussenergie-Ausgleicher 9 ein Abschnitt 39 seiner Stirnwand 24, welcher mit einem Abschnitt 40 des Verschlussrahmens 3 zusammenwirkt, im wesentlichen sphärisch ausgebildet ist, während der Abschnitt 40 flach ist, was einen zuverlässigen Kontakt des Schussenergie-Ausgleichers 9 mit dem Schiebeverschluss 3 beim Entriegeln des Laufes 3 gewährleistet.

Im zylindrischen Arm 14 des Schliesshebels 12 hat der Kanal 41 für den freien Durchgang der Rückholfeder 6 die Form einer Rinne, deren Tiefe bis zur Schwenkachse des Schliesshebels 12 konstant ist und weiter in Richtung des Laufes 2 zunimmt, was eine ungehinderte Bewegung der Rückholfeder 6 bei der Schwenkung des Schliesshebels 12 bein Entriegeln des Laufes 2 ermöglicht, wie dies in Fig. 9 gezeigt ist.

Zur beweglichen Verbindung des Schussenergie-Ausgleichers 9 mit dem Schiebeverschluss 7 ist auf der Seite seiner Anlagefläche 8 ein Vorsprung 42 (Fig. 10) vorgesehen, der symmetrisch in bezug auf eine Ebene angeordnet ist, die durch die Achse 4 (Fig. 8) des Laufes 2 und die Achse 10 des Kanals 5 im Verschlussrahmen 3 verläuft. In der hier beschriebenen Variante ist der Vorsprung 42 (Fig. 10) T-förmig ausgebildet.

Dabei ist im Schussenergie-Ausgleicher 9 eine Gegennut 43 (Fig. 11) eingearbeitet, die zur komplementär ist. Vorsprungs 42 (Fig. 10).

In der hier beschriebenen Variante ist der Kanal 44 (Fig. 12) für den Durchgang der Stange 35 in Form einer Rinne ausgebildet, deren Boden zylindrisch gestaltet ist, die Seitenwände aber flach sind.

Fig. 13 veranschaulicht eine Ausführungsvariante des Kanals 41 des Schliesshebels 12.

Die vorstehend beschriebene Ausführungsvariante des Schussenergie-Ausgleichers 9 (Fig. 11, 12) und des Schliesshebels 12 (Fig. 15) zeichnet sich durch eine hohe Technologiegerechtheit aus, weil die Nut 43 (Fig. 11) und die Kanäle 41 (Fig. 13), 44 (Fig. 12) durch Fräsen hergestellt werden können.

Ausserdem wird die Montage und Demontage der Verriegelungseinrichtung vereinfacht.

In Fig. 14, 15 ist die Baugruppe der Verbindung eines Schliesshebels 45, der zusammengesetzt ausgeführt ist, mit dem Verschlussrahmen 3 und dem Schiebeverschluss 7 in der Stellung der Verriegelung bzw. Entriegelung des Laufes 2 (Fig. 8) gezeigt.

Eine solche Ausführungsvariante des Schliesshebels 45 (Fig. 14) kann bei in der Schützenwaffe vorhandener Abzugsvorrichtung angewendet werden, die den Schlagbolzen 15 betätigt.

In der hier beschriebenen Variante besteht der Schliesshebel 45 (Fig. 16) aus zwei Teilen, die symmetrisch in bezug auf eine Ebene, die durch die Achse 4 (Fig. 8) des Laufes 2 und die Achse 10 des Kanals 5 im Verschlussrahmen 3 verläuft, in einem Abstand angeordnet sind, der die Bildung des Kanals 41 für den freien Durchgang der Rückholfeder 6 gewährleistet.

Zur Unterbringung des zusammengesetzten Schliesshebels 45 sind im Verschlussrahmen 3 zwei Grundbohrungen (in der Zeichung nicht gezeigt) ausgeführt, in jeder von denen ein zylindrisch ausgebildeter Arm 46 (Fig. 16) des Schliesshebels 46 aufgenommen ist, dessen anderer Arm 47 (Fig. 14, 15) keilförmig ausgebildet ist und an einer Stirnseite einen zylindrischen Ansatz 48 (Fig. 16) aufweist.

Hierbei sind im Schiebeverschluss 3 (Fig. 17) zwei Nuten 49 ausgeführt, die symmetrisch in bezug auf eine Ebene angeordnet sind, die durch die Achse 4 (Fig. 8) des Laufes 2 und die Achse 10 des Kanals 5 im Verschlussrahmen 3 verläuft. In jeder der Nuten 49 (Fig. 17) befindet sich der keilförmige Arm 47 des zusammengesetzten Schliesshebels 45.

Die erfindungsgemässe Verriegelungseinrichtung einer Schützenwaffe oder eines Artilleriegeschützes arbeitet folgendermassen.

Für den Beginn der Feuerführung wird die Verriegelungseinrichtung mit Hilfe des Spanngriffs 22 (Fig. 1) in die (nicht gezeichnete) hintere Endstellung eingestellt und durch Drücken auf den Abzug in die in Fig. 1 dargestellte Stellung gebracht. Dabei stösst ein Abschnitt der Stirnwand 24 des Schussenergie-Ausgleichers 9 an den Abschnitt 11 des Verschlussrahmens 3 an.

Gleichzeitig übt der Schliesshebel 12 mit seinem Zentralteil einen Schlag auf den Schlagbolzen 15 aus, der mit seinem Schlagteil 16 auf das Zündhütchen der Patrone schlägt. In diesem Augenblick bewegt sich die Kugel (das Geschoss) durch den Lauf 2, während die Hülse 17 unter der Wirkung der Energie der Pulvergase nach der entgegengesetzten Seite hin verschoben wird.

Der Ausgleicher 9 nimmt die Energie des Schusses auf und schwenkt um einen Winkel α in Richtung des Schiebeverschlusses 7, indem er die ausgeglichene Energie der Pulvergase zum Verschlussrahmen 3 überträgt, der seine Bewegung relativ zum Schiebeverschluss 7 in die (nicht gezeichnete) hintere Endstellung beginnt.

Bei der Bewegung des Verschlussrahmens 3 schwenkt der zylindrische Arm 14 des Schliesshebels 12 und erlaubt es der Rückholfeder 6, den Kanal 13 frei zu passieren, der keilförmige Arm 18 des Schliesshebels 12 geht mit dem Verriegelungsanschlag 19 (Fig. 2) des Schlossgehäuses 1 ausser Eingriff und kommt mit seinen zylindrischen Ansätzen 32 (Fig. 4) mit der Nut 33 (Fig. 5) im Schiebeverschluss 7 zum Eingriff, was die Verschiebung des Schiebeverschlusses 7 zusammen mit dem Verschlussrahmen 3 (Fig. 1) in die hintere Endstellung bewirkt.

Der Schussenergie-Ausgleicher 9 bewegt sich gleichzeitig dank der Verbindung mittels des Vorsprungs 25 mit der Nut 26 des Schiebeverschlusses 7 zusammen mit dem Schiebeverschluss 7 in den Führungen des Schlossgehäuses 1.

Bei der Bewegung des Schussenergie-Ausgleichers 9 erfasst der Hülsenauszieher 27 (Fig. 2) die Hülse 17 und zieht sie aus dem Lauf 2 heraus.

Nach Erreichen der hinteren Endstellung kehrt die Verriegelungseinrichtung unter der Wirkung der Rückholfeder 6 in die Ausgangsstellung zurück.

Indem sich der Schussenergie-Ausgleicher 9 in die Ausgangsstellung verschiebt, erfasst er mit seiner Nase 31 (Fig. 3) eine neue Patrone und leitet sie in den Lauf 2 (Fig. 1) der Waffe.

Wie aus der Beschreibung der Arbeit der Verriegelungseinrichtung erkennbar ist, wird dank der Verwendung des Schussenergie-Ausgleichers in ihr, der den Hauptteil der Energie der Pulvergase aufnimmt, der Rückschlag erheblich vermindert, was sich auf den physischen Zustand des Schützen günstig auswirkt. Dabei wird die Treffgenauigkeit - einer der Kennwerte der Schusswirkung - wesentlich erhöht.

Es ist bemerkenswert, dass die erfindungsgemässe Verriegelungseinrichtung, die zum Einsatz in Artilleriegeschützen bestimmt ist, eine etwa zweimal so kleine Masse im Vergleich mit den derzeitigen Mustern der Verriegelungseinrichtungen von Artilleriegeschützen hat. Dadurch wird es möglich, die mit solchen Verriegelungseinrichtungen ausgestatteten Artilleriegeschütze an die Handwaffenarten heranzubringen.

Die in Fig. 6, 7 dargestellte Verriegelungseinrichtung arbeitet im wesentlichen ähnlich wie die Verriegelungseinrichtung nach Fig. 1, 2.

Der Unterschied besteht darin, dass bei der hin- und hergehenden Bewegung des Verschlussrahmens 3 die Stange 35, die notwendigenfalls mit dem Gaskolben der Schützenwaffe verbunden sein kann, den Kanal 38 im Schussenergie-Ausgleicher 9 ungehindert passieren kann.

Dabei befindet sich der Schussenergie-Ausgleicher 9 selber bei der Bewegung mittels seines L-förmigen Vorsprungs 36 mit der Nut 37 im Schiebwverschluss 7 zuverlässig im Eingriff.

Eine in Fig. 8, 9 dargestellte Ausführungsvariante der Verriegelungseinrichtung zeichnet sich durch eine höhere Technologiegerechtheit aus und hat ein kleineres Gewicht.

Die Arbeit dieser Verriegelungseinrichtung ist der vorstehend beschriebenen ähnlich.

Die Ausführung eines Vorsprungs 42 (Fig. 10) am Schiebeverschluss 7 und einer Nut 43 (Fig. 11) am Schussenergie-Ausgleicher 9 gewährleistet eine zuverlässige Verbindung derselben bei hin-und hergehenden Bewegungen.

In einer Ausführungsvariante der Verriegelungseinrichtung ist die Verbindungsbaugruppe des Schliesshebels 45 (Fig. 14, 15) mit dem Verschlussrahmen 3 und dem Schiebeverschluss 7 für eine Schützenwaffe bestimmt, in der eine Abzugsvorrichtung (in der Zeichnung nicht gezeigt) zur Verwendung kommt. Dabei wird ein Schlag auf den Schlagbolzen 15 im Augenblick des Schusses von der Abzugsvorrichtung ausgeübt, und die weitere Wirkung vollzieht sich in der vorbeschriebenen Reihenfolge.

Dabei gehen die keilförmigen Arme 47 (Fig. 16) des zusammengesetzten Schliesshebels 45 mit dem Anschlag 19 (Fig. 15) des Schlossgehäuses 1 ausser Eingriff und greifen mit ihren Ansätzen 48 (Fig. 16) in die im Schiebeverschluss 7 ausgeführten Nuten 49 (Fig. 17) ein.

Somit besitzt die erfindungsgemässe Verriegelungseinrichtung eine universale Konstruktion, die sich für die Anwendung sowohl in Schützenwaffen als auch in Artilleriegeschützen eignet, weil sie die Masse der letzteren wesentlich vermindert und sie für Handwaffen geeignet macht.

Die Verwendung der erfindungsgemässen Verriegelungseinrichtung vermindert wesentlich den Rückschlag gegen die Schulter des Schützen, was eine Änderung der Gerichtetheit des Laufes der Waffe während des Schiessens praktisch ausschliesst und dadurch die Trefferdichte erhöht, d.h. die Feuerwirkung verbessert.

### Gewerbliche Verwertbarkeit

Die vorliegende Erfindung kann angewandt werden in der Verteidigungsindustrie bei der Produktion eines breiten Sortiments von Schützenwaffen wie automatische Jagdgewehre, Maschinenpistolen, Maschinengewehre, Pistolen, Sportwaffen und andere.

Auch kann diese Erfindung bei der Produktion von solchen Artilleriegeschützen wie leichte automatische Panzerbüchsen, grosskalibrige Handmaschinengewehre und Maschinenkanonen Anwendung finden.

## Patentansprüche

1. Verriegelungseinrichtung einer Schützenwaffe oder eines Artilleriegeschützes, einbaubar in einem Schlossgehäuse (1 ) vor dem Lauf (2) der Schützenwaffe oder des Artilleriegeschützes, mit
- einem Verschlussrahmen (3) mit einem in ihm parallel zur Achse (4) des Laufes (2) ausgeführten Kanal (5), in dem eine Rückholfeder (6) untergebracht ist,
- einem mit seiner Anlagefläche (8) dem Lauf (2) zugewandten Schiebeverschluss (7), wobei der Schiebeverschluss (7) und der Verschlussrahmen (3) eine fixierte Lage beim Verriegeln des Laufes (2) haben und hin- und hergehende Bewegungen längs der Achse (4) des Laufes (2) bei dessen Entriegeln vollführen,
- einem Schlagbolzen (15), der einen Schlagteil (16) aufweist und in einem Kanal des Schiebeverschlusses (7) aufgenommen ist, und
- einem Hülsenauszieher (27),
gekennzeichnet durch
- einen Schussenergie-Ausgleicher (9), der mit dem Schiebeverschluss (7) auf der Seite seiner Anlagefläche (8) beweglich verbunden und so angeordnet ist, daß er beim Verriegeln des Laufes (2) das Innere des Laufes (2) überdeckt und beim Entriegeln in einer durch die Achse (4) des Laufes (2) und die Achse (10) des Kanals (5) im Verschlussrahmen (3) verlaufenden Ebene Winkelverschiebungen durchführt, welche die Übertragung der ausgeglichenen Schussenergie zum Verschlussrahmen (3) in einen dem Lauf (2) zugewandten Abschnitt (11) sicherstellen, und
- einen Schliesshebel (12) mit einem gleichachsig mit dem Kanal (5) im Verschlussrahmen (3) ausgeführten Kanal (13) für einen freien Durchgang der Rückholfeder (6), welcher Schliesshebel über seinen einen Arm (14) mit dem Verschlussrahmen (3) auf der zum Lauf (2) entgegengesetzten Seite beweglich verbunden und in einer durch die Achse (4) des Laufes (2) und die Achse (10) des Kanals (5) im Verschlussrahmen (3) verlaufenden Ebene schwenkbar ist, und dessen anderer Arm (18) beim Verriegeln des Laufes (2) mit dem Schlossgehäuse (1) zusammenwirkt und die Überdekkung des Inneren des Laufes (2) durch den Schussenergie-Ausgleicher (9) sicherstellt und beim Entriegeln des Laufes (2) mit dem Schiebeverschluss (7) auf der zur Anlagefläche (8) entgegengesetzten Seite zusammenwirkt und hin- und hergehende Bewegungen längs der Achse (4) des Laufes (2) ermöglicht, wobei sich der Schlagteil (16) des Schlagbolzens (15) und der Hülsenauszieher (27) im Schussenergie-Ausgleicher (9) befinden.

2. Verriegelungseinrichtung nach Anspruch 1, dadurch gekennzeichnet, dass der Schussenergie-Ausgleicher (9) von einem Körper gebildet wird, der
- eine dem Lauf (2) zugekehrte erste Stirnwand (23), die beim Verriegeln des Laufes (2) senkrecht zur Achse (4) des Laufes (2) verläuft und in der eine Ausnehmung (28) zur Aufnahme des Bodens einer Hülse (17) eingearbeitet ist, die so angeordnet ist, dass ihr Mittelpunkt beim Verriegeln des Laufes (2) mit dessen Achse (4) übereinstimmt,
- eine entgegengesetzte zweite Stirnwand (24), deren zumindest mit der Anlagefläche (8) des Schiebeverschlusses (7) zusammenwirkender Abschnitt beim Verriegeln des Laufes (2) senkrecht zur Achse (4) verläuft und einen spitzen Winkel (a) mit der Anlagefläche (8) des Schiebeverschlusses (7) einschliesst,
- zwei Querseitenwände, von denen wobei an einer eine Nase (31) für die Patronenzufuhr ausgebildet ist, und
- zwei Längsseitenwände aufweist, in denen Längsnuten (21) eingearbeitet sind, die zum Anordnen im Schlossgehäuse (1) bestimmt sind und eine veränderliche Höhe aufweisen, die von der ersten zur zweiten Stirnwand (23, 24) zunimmt.

3. Verriegelungseinrichtung nach Anspruch 2, dadurch gekennzeichnet, dass zur Unterbringung des Schlagteils (16) des Schlagbolzens (15) und des Hülsenausziehers (27) im Schlagenergie-Ausgleicher (9) zwei unter einem Winkel zueinander angeordnete Kanäle ausgeführt sind, von denen der erste beim Verriegeln des Laufes (2) gleichachsig mit dem Kanal im Schieberverschluss (7) liegt und eine Austrittsöffnung besitzt, deren Mittelpunkt mit dem Mittelpunkt der Ausnehmung (28) übereinstimmt, während der zweite Kanal eine Austrittsöffnung (29) mit einem Mittelpunkt besitzt, der ausserhalb der Ausnehmung (28) liegt.

4. Verriegelungseinrichtung nach Anspruch 2 oder 3, dadurch gekennzeichnet, dass an der zweiten Stirnwand (24) des Schussenergie-Ausgleichers (9) ein Vorsprung (25, 36) ausgebildet und im Schiebeverschluss (7) auf der Seite der Anlagefläche (8) eine Nut (26, 37) eingearbeitet ist, deren Form zur Form des Vorsprungs (25, 36) komplementär ist und in welcher der Vorsprung (25, 36) unter Belassung eines Spaltes aufgenommen ist, wobei die Form der Längsseitenwände des Vorsprungs (25, 36) mit der Form der Längsseitenwände des Schussenergie-Ausgleichers (9) in diesem Bereich übereinstimmt.

5. Verriegelungseinrichtung nach Anspruch 4, dadurch gekennzeichnet, dass der Vorsprung (25) zylindrisch ausgebildet ist.

6. Verriegelungseinrichtung nach Anspruch 4, dadurch gekennzeichnet, dass der Vorsprung (36) L-förmig ausgebildet ist.

7. Verriegelungseinrichtung nach Anspruch 2 oder 3, dadurch gekennzeichnet, das auf der Seite der Anlagefläche (8) im Schiebeverschluss (7) ein Vorsprung (42) ausgebildet ist, der symmetrisch bezüglich einer Ebene angeordnet ist, die durch die Achse (4) des Laufes (2) und die Achse (10) des Kanals (5) im Verschlussrahmen (3) verläuft, während an der zweiten Stirnwand (24) des Schussenergie-Ausgleichers (9) eine Nut (43) eingearbeitet ist, die zur Form des Vorsprungs (42) komplementär ist, wobei der Vorsprung (42) in der Nut (43) unter Belassung eines Spaltes aufgenommen ist.

8. Verriegelungseinrichtung nach Anspruch 7, dadurch gekennzeichnet, dass der Vorsprung (42) T-förmig ausgebildet ist.

9. Verriegelungseinrichtung nach einem der Ansprüche 2 bis 7 dadurch gekennzeichnet, dass einer der bei der Übertragung der ausgeglichenen Schussenergie zusammenwirkenden Abschnitte (11) der zweiten Stirnwand (24) des Schussenergie-Ausgleichers (9) und des Verschlussrahmens (3) flach und der andere im wesentlichen sphärisch ausgebildet ist.

10. Verriegelungseinrichtung nach einem der vorhergehenden Ansprüche dadurch gekennzeichnet, dass eine koaxial zu dem Kanal (5) im Verschlussrahmen (3) angeordnete Stange (35) mit dem Verschlussrahmen (3) auf der Seite des mit dem Schussenergie-Ausgleicher (9) zusammenwirkenden Abschnitts (11) starr verbunden ist, und in dem Schussenergie-Ausgleicher (9) ein zur Stange (35) koaxialer Kanal (38,44) ausgeführt ist, in welchem die Stange (35) unter Belassung eines Spaltes untergebracht ist.

11. Verriegelungseinrichtung nach Anspruch 10, dadurch gekennzeichnet, dass der Kanal (38) im Schussenergie-Ausgleicher (9) zylindrisch ausgeführt ist und auf der dem Verschlussrahmen (3) zugewandten Seite einen sich erweiternden Abschnitt aufweist.

12. Verriegelungseinrichtung nach Anspruch 10, dadurch gekennzeichnet, dass der Kanal (44) im Schussenergie-Ausgleicher (9) die Form einer Rinne hat, deren Boden zylindrisch gestaltet ist.

13. Verriegelungseinrichtung nach einem der vorhergehenden Ansprüche, dadurch gekennzeichnet, dass zur beweglichen Verbindung des Schliesshebels (12) mit dem Verschlussrahmen (3) in diesem eine Grundbohrung vorgesehen ist, in der ein zylindrisch ausgebildeter Arm (14) des Schliesshebels (12) aufgenommen ist, dessen anderer Arm (18) keilförmig ist und an jeder Stirnseite einen zylindrischen Ansatz (32) aufweist, wobei im Schiebeverschluss (3) auf der zur Anlagefläche (8) entgegengesetzten Seite eine Nut (33) eingearbeitet ist, die der Form des keilförmigen Arms (18) des Schliesshebels (12) entspricht.

14. Verriegelungseinrichtung nach einem der Ansprüche 1 bis 12, dadurch gekennzeichnet, dass der Schliesshebel (45) aus zwei Teilen zusammengesetzt ist, die symmetrisch in bezug auf eine durch die Achse (4) des Laufes (2) und die Achse (10) des Kanals (5) im Verschlussrahmen (3) verlaufende Ebene in einem Abstand angeordnet sind, der die Bildung eines Kanals (41 ) für einen freien Durchgang der Rückholfeder (6) gewährleistet, wobei im Verschlussrahmen (3) zwei gleichachsige Grundbohrungen ausgeführt sind, in jeder von denen ein zylindrisch ausgebildeter Arm (46) des zusammengesetzten Schliesshebels (45) aufgenommen ist, dessen anderer Arm (47) keilförmig ist und an einer Stirnseite einen zylindrischen Ansatz (48) aufweist, wobei im Schiebeverschluss (7) zwei Nuten (49) ausgeführt sind, in jeder von denen der keilförmige Arm (47) des zusammengesetzten Schliesshebels (45) untergebracht ist.

## Claims

1. A locking mechanism of small arms or artillery pieces installed in a receiver (1) ahead of barrel (2) the of small arms or artillery pieces, comprising:
- a lock carrier (3) provided with a channel (5) arranged parallel to an axis (4) of the barrel (2) and adapted to accommodate a return spring (6);
- a sliding lock (7) having its supporting flat (8) facing towards the barrel (2), both said sliding lock (7) and said lock carrier (3) are fixed in position with the barrel (2) locked and perform reciprocating motion lengthwise the axis (4) of the barrel (2) when the latter is unlocked;
- a hammer (15) having a striking point (16) and accommodated in the channel of the sliding lock (7), and a case ejector (27),
CHARACTERIZED in that it further comprises:
- a shot energy compensator (9) movably connected to the sliding lock (7) on its side facing the supporting flat (8) and so arranged as to close the bore of the barrel (2) when the latter is locked, and when the barrel (2) is unlocked, to perform angular motions in the plane passing through the axis (4) of the barrel (2) and an axis (10) of the channel (5) in the lock carrier (3) in order to transmit the compensated shot energy to the lock carrier (3) on its portion (11) facing the barrel (2), and
- a locking lever (12) having a channel (13) coaxial with the channel (5) in the lock carrier (3) and adapted for the return spring (6) to pass freely therethrough, said locking lever being movably connected, through its arm (14) to the lock carrier (3) on its side opposite to the barrel (2) so as to rotate in the plane passing through the axis (4) of the barrel (2) and the axis (10) of the channel (5) in the lock carrier (3) and to interact through its other arm (18) with the receiver (1) when the barrel (2) is being locked, thus contributing to closing the bore of the barrel (2) with the shot energy compensator (9), and to interact, when the barrel (2) is being unlocked), with the sliding lock (7) on the side opposite to the supporting flat (8), thus contributing to reciprocating motion lengthwise the axis (4) of the barrel (2), the striking point (16) of the hammer (15) and the case ejector (27) being accommodated in the shot energy compensator (9).

2. A locking mechanism according to claim 1, CHARACTERIZED in that the shot energy compensator (9) is essentially a member having:
- a first end wall (23) which, when the barrel (2) is being locked), passes square with the axis (4) of the barrel (2) and has a recess (28) for the bottom of a case (17) to receive, said recess being so arranged that its center is aligned with the axis (4) of the barrel (2) when the latter is being locked;
- a second end wall (24) opposite to the first one and at least interacting with the supporting flat (8) of the sliding lock (7), a portion of said supporting flat is square with the axis (4) of the barrel (2) when the latter is being locked, so as to establish an acute angle (alpha) with the supporting flat (8) of the sliding lock (7),
- two transverse side walls, one of which has a projection (31) for feeding the cartridges; and
- two longitudinal side walls provided with longitudinal slots (21) adapted for installation in the receiver (1) and being variable in height which increases from the first to the second end walls (23, 24).

3. A locking mechanism according to claim 2, CHARACTERIZED in that with a view to receiving the striking point (16) of the hammer (15) and the case ejector (27), provision is made in the shot energy compensator (9) for two channels arranged in an angular position with respect to each other, the first one of said channels being coaxial with the channel in the sliding lock (7), when the barrel (2) is being locked, and has an outlet hole whose center is aligned with the center of the recess (28), while the second channel has an outlet hole (29) with its center located outside the recess (28).

4. A locking mechanism as claimed in claim 2 or 3, CHARACTERIZED in that the second end wall (24) of the shot energy compensator (9) has a projection (25, 36), and the sliding lock (7) has a slot (26, 37) located on the side facing the supporting flat (8), said slot having a mirror-opposed shape with respect to that of the projection (25, 36) and wherein the latter is arranged in a spaced-apart relation, while the shaped of the longitudinal side faces of the projection (25, 36) corresponds in said zone to the shape of the longitudinal side walls of the shot energy compensator (9).

5. A locking mechanism as claimed in claim 4, CHARACTERIZED in that the projection (25) is cylinder-shaped.

6. A locking mechanism as claimed in claim 4, CHARACTERIZED in that the projection (36) is L-shaped.

7. A locking mechanism as claimed in claim 2 or 3, CHARACTERIZED in that a projection (42) is provided on the sliding lock (7) on its side facing the supporting flat (8), said projection being arranged symmetrically with respect to the plane passing through the axis (4) of the barrel (2) and the axis (10) of the channel (5) in the lock carrier (3), while the second end wall (24) of the shot energy compensator (9) has a slot (43) mirror-opposed to the shape of the projection (42), the latter being in a spaced-apart relation with the slot (42).

8. A locking mechanism as claimed in claim 7, CHARACTERIZED in that the projection (42) is T-shaped.

9. A locking mechanism as claimed in any one of claims 2 to 7, CHARACTERIZED in that one of the portions (11) of the second end wall (24) of the shot energy compensator (9) and the lock carrier (3) interacting with each other during transmission of the compensated shot energy is flat, and the other one, is essentially spherical.

10. A locking mechanism as claimed in any of the preceding claims, CHARACTERIZED in that a rod (35) arranged coaxially with the channel (5) in the lock carrier (3) is rigidly coupled to the latter on the side of the portion (11) interacting the shot energy compensator (9), and a the latter has a channel (38, 44) coaxial with the rod (35), said rod being in a spaced-apart relation with said channel.

11. A locking mechanism as claimed in claim 10, CHARACTERIZED in that the channel (38) in the shot energy compensator (9) is cylinder-shaped and has a flared-out portion on the side facing the lock carrier (3).

12. A locking mechanism as claimed in claim 10, CHARACTERIZED in that the channel (44) in the shot energy compensator (9) is shaped as a groove having a cylindrical bottom.

13. A locking mechanism as claimed in any of the preceding claims, CHARACTERIZED in that for a movable connection of the locking lever (12) with the lock carrier (3) a blind hole is provided in the latter, adapted to accept the cylindrical arm (14) of the locking lever (12), while the other arm (18) thereof is wedge-shaped and has a cylindrical lug (32) at each end thereof, while the sliding lock (7) has a slot (33) located on the side opposite to the supporting flat (8) and having the shaped corresponding to that of the wedge-shaped arm (18) of the locking lever (12).

14. A locking mechanism as claimed in any one of claims 1 to 12, CHARACTERIZED in that a locking lever (45) is made up of two pieces arranged symmetrically with respect to the plane passing through the axis (4) of the barrel (2) and the axis (10) of the channel (5) in the lock carrier (3) and spaced apart a distance large enough to establish a channel (41) the return spring (6) to pass freely therealong, and that the lock carrier (3) has two coaxial blind holes, each adapted to receive a cylindrical arm (46) of the sectional locking lever (45), the other arm (47) of said lever is wedge-shaped and has a cylindrical projection (48) at one of its ends, two slots (49) being provided in the sliding lock (7), each of which accommodates the wedge-shaped arm (47) of the sectional locking lever (45).

## Revendications

1. Mécanisme de fermeture de culasse d'une arme d'infenterie ou d'une pièce d'artillerie destiné à être monté dans une boîte de culasse (1) en amont d'un canon (2) d'une arme d'infenterie ou d'une pièce d'artillerie comportant:
- un châssis de fermeture (3) dans lequel est pratiqué, parallèlement à l'axe (4) du canon (2), un canal (5) dans lequel est placé un ressort de rappel (6),
- une culasse glissante (7), orientée par sa face d'appui (8) vers le canon (2), la culasse glissante (7) et le châssis de fermeture (3) auyant, lors de la fermeture du canon (2), une position bloquée et effectuant, lors de son ouverture les déplacements rectilignes alternatifs, suivant l'axe (4) du canon (2),
- un percuteur (15), ayant une partie active (16) et logé dans le canal de la culasse glissante (7), et un extracteur (27) de douilles,
caractérisé par
- un compensateur (9) d'énergie de coup, relié, du côté de sa face d'appui (8) de façon mobile, à la culasse glissante (7) et monté de façon, qu'à la fermeture du canon (2), il puisse obturer le canal du canon (2), et, qu'à l'ouverture de celui-ci, il puisse effectuer, dans le plan qui passe par l'axe (4) du canon (2) et par l'axe (10) du canal (5) dans le châssis de fermeture (3), les déplacements sous un angle qui assurent la transmission de l'énergie compensée de coup au châssis de fermeture (3) sur la partie (11), orientée vers le canon (2), et
- par le levier de fermeture (12), ayant un canal (13) pratiqué coaxialement au canal (5), réalisé dans le châssis de fermeture (3) pour le passage libre du ressort de rappel (6), et relié par son bras (14) de façon mobile au châssis de fermeture (3) du côté opposé au canon (2) de façon qu'il puisse tourner dans le plan passant par l'axe (4) du canon (2) et par l'axe (10) du canal (5) dans le châssis de fermeture (3) et par son autre bras (18) qui coopère, lors de la fermeture du canon (2) avec la boîte de culasse (1) en assurant ainsi l'obturation du canal du canon (2) par le compensateur (9) d'énergie de coup et, lors de l'ouverture du canon (2), avec la culasse glissante (7) du côté opposé à la face d'appui (8) en assurant la possibilité des déplacements rectilignes alternatifs suivant l'axe (4) du canon (2), dans ce cas, la partie active (16) du percuteur (15) et l'extracteur (27) de douilles étant disposés dans le compensateur (9) d'énergie de coup.

2. Mécanisme de fermeture de culasse selon la revendication 1, caractérisé par le fait que le compensateur (9) d'energie de coup est réalisé en forme d'un corps comprenant
- une première paroi d'extrémité (23) qui est orientée vers le canon (2) et passe, lors de la fermeture du canon (2), perpendiculairement à l'axe (4) du canon (2) et dans laquelle est pratiqué un évidement (28), destiné à l'emplacement du fond de la douille (17) et disposé de façon que, lors de la fermeture du canon (2), son centre coïncide avec son axe (4),
- une seconde paroi d'extrémité opposée (24), dont au moins une partie coopérant, lors de la fermeture du canon (2), avec la face d'appui (8) de la culasse glissante (7) est disposée perpendiculairement son axe (4) à de façon à former un angle aïgué (α) avec la face d'appui (8) de la culasse glissante (7).
- deux parois latérales transversales, une saillies (31) étant réalisée sur l'une desdites parois pour l'avance des cartourches et
- deux parois latérales longitudinales dans lesquelles sont pratiquées des rainures longitudinales (21) qui sont destinées au notage de la boîte de culasse (1) et qui ont une hauteur variable croissant à partir de la première paroi d'extrémité (23) vers la seconde paroi d'extrémité (24).

3. Mécanisme de fermeture de culasse selon la revendication 2, caractérisé par le fait que, pour disposer la partie active (16) du percuteur (15) et l'extracteur (27) de douilles, on a réalisé, dans le compensateur (9) d'énergie de coup, deux canaux disposés sous un angle l'un par rapport à l'autre, dont le premier est disposé, lors de la fermeture du canon (2), coaxialement au canal dans la culasse glissante (7) et comprend un orifice de sortie dont le centre est mis en coïncidance avec le centre de l'évidement (28) et le second canal comprend un orifice de sortie (29), dont le centre est disposé au-delà des limites de l'évidement (28).

4. Mécanisme de fermeture de culasse selon l'une des revendications 2 ou 3, caractérisé par le fait qu'une saillie (25, 36) est réalisée, sur la seconde paroi d'extrémité (24) du compensateur (9) d'énergie de coup, une rainure (26, 37) dont la forme correspond à la forme de la saillie (25, 36), est réalisée dans la culasse glissante (7) du côté de la face d'appui (8) et dans laquelle est placée la saillie (25, 36) avec un jeu, par le fait que la forme des parois latérales longitudinales de la saillie (25, 36) coorespond, dans cette zone à la forme des parois latérales longitudinales du compensateur (9) d'énergie de coupe.

5. Mécanisme de fermeture de culasse selon la revendication 4, caractérisé par le fait que la saillie (25) est réalisée cylindrique.

6. Mécanisme de fermeture de culasse selon la revendication 4, caractérisé par le fait que la saillie (36) est réalisée en forme de L.

7. Mécanisme de fermeture de culasse, selon l'une des revendications 2 ou 3, caractérisé par le fait qu'une saillie (42) est réalisée du côté de la face d'appui (8) dans la culasse glissante (7) et est disposée de façon symétrique par rapport au plan qui passe par l'axe (4) du canon (2) et par l'axe (10) du canal (5) dans le châssis de fermeture (3) et une rainure (43) dont la forme correspond à la forme de la saillie (42) est réalisée dans la seconde paroi d'extrémité (24) du compensateur d'énergie de coup, par le fait que la saillie (42) est disposée dans la rainure (43) avec un jeu.

8. Mécanisme de fermeture de culasse selon la revendication 7, caractérisé par le fait que la saillie (42) est réalisée en forme de T.

9. Mécanisme de fermeture de culasse selon l'une quelconque des revendications 2 à 7, caractérisé par le fait que l'une des parties (11) coopérant lors de la transmission de l'énergie compensée de coup de la seconde paroi d'extrémité (9) d'énergie de coup et du châssis de fermeture (3), est réalisée plane tandis que l'autre est réalisée sensiblement sphérique.

10. Mécanisme de fermeture de culasse selon l'une quelconque des revendications précédentes, caractérisé par le fait qu'une tige (35), montée coaxialement au canal (5) dans le châssis de fermeture, (3) est reliée rigidement au châssis de fermeture (3) du côté de la partie (11), coopérant avec le compensateur (9) d'énergie de coup et par le fait qu'on a réalisé, dans le compensateur d'énergie de coup (9), un canal (38, 44) coaxial à la tige (35), dans lequel est logée la tige (35) avec un jeu.

11. Mécanisme de fermeture de culasse selon la revendication 10, caractérisé par le fait que le canal (38) dans le compensateur (9) d'énergie du coup est réalisé cylindrique et comprend du côté orienté vers le châssis de fermeture (3) une partie qui s'évase.

12. Mécanisme de fermeture de culasse selon la revendication 10, caractérisé par le fait que le canal (44) dans le compensateur (9) d'énergie de coup est réalisé en forme d'une rainure dont le fond est réalisé cylindrique.

13. Mécanisme de fermeture de culasse selon l'une quelconque des revendications précédentes, caractérisé par le fait que dans le but d'assurer un assemblage mobile du levier de fermeture (12) avec le châssis de fermeture (3), on a prévu dans ledit châssis un trou borgne dans lequel est placé un bras (14) du levier de fermeture (12) et qui est réalisé cylindrique, l'autre bras (18) est réalisé cunéiforme et est muni, à chaque sa face extrême, d'une saillie cylindrique (32) par le fait que l'on a réalisé, dans la culasse glissante (7) du côté opposé à la face d'appui (8), une rainure (33) dont la forme correspond à la forme du bras cunéiforme (18) du levier de fermeture (12).

14. Mécanisme de fermeture de culasse selon l'une cuelconque des revendications 1 à 12, caractérisé par le fait sue le levier: de fermeture (45) est constitué par deux parties, disposées symétriquement par rapport au plan qui passe par l'axe (4) du canon (2) et par l'axe (10) du canal (5) dans le châssis de fermeture (3) à la distance qui assure la formation du canal (41) pour le passage libre du ressort de rappel (6), par le fait que l'on a réalisé dans le châssis de fermeture (3), deux trous borgnes coaxiaux dans chacun desquels est placé un bras (46) du levier de fermeture (45) constitué par deux parties, qui est réalisé cylindrique tandis que l'autre bras (47) dudit levier est réalisé cunéiforme et porte une saillie cylindrique (48) sur une face extrême, par le fait que l'on a réalisé, dans la culasse glissante (7), deux rainures (49), dans chacune desquelles est logé un bras cunéiforme (47) du levier de ferméture (45) constitué par deux parties.
